# EUROPÄISCHE PATENTSCHRIFT

(11) **EP 1 309 962 B1**
(45) Veröffentlichungstag und Bekanntmachung des Hinweises auf die Patenterteilung: **25.08.2004**
(21) Anmeldenummer: 01974192.5
(22) Anmeldetag: 14.08.2001
(51) Int. Cl.: G08G 1/0962

(54) **VERFAHREN UND VORRICHTUNG ZUR WIEDERGABE VON INFORMATIONEN**
METHOD AND DEVICE FOR REPRODUCING INFORMATION
PROCEDE ET DISPOSITIF POUR REPRODUIRE DES INFORMATIONS

(30) Priorität: 14.08.2000 DE 10039663
(43) Veröffentlichungstag der Anmeldung: 14.05.2003
(73) Patentinhaber: Fraunhofer-Gesellschaft zur Förderung der angewandten Forschung e.V., 80686 München (DE)
(72) Erfinder: ZINK, Alexander, 96135 Stegaurach (DE); KORTE, Olaf, 91338 Igensdorf (DE); VON BRAUMÜLLER, Detlev, 84524 Neuötting (DE); GERHÄUSER, Heinz, 91344 Waischenfeld (DE); PLANKENBÜHLER, Roland, 90475 Nürnberg (DE)
(74) Vertreter: Schoppe, Fritz, Dipl.-Ing.
(86) Internationale Anmeldenummer: PCT/EP2001/009399
(87) Internationale Veröffentlichungsnummer: WO 2002/015147

(56) Entgegenhaltungen:
- EP-A- 0 725 504
- EP-A- 0 785 535
- WO-A-96/42145
- WO-A-99/16036
- US-A- 6 085 148

## Beschreibung

Die vorliegende Erfindung bezieht sich auf die Wiedergabe von Informationen betreffend ein Objekt und insbesondere die standortabhängige Wiedergabe von Informationen, wie z.B. von standortabhängigen Informationen an einen Autofahrer.

Es sind derzeit Navigationssysteme bekannt, bei denen ein Benutzer eine Zielposition eingibt und durch das Navigationssystem zu dieser Zielposition geführt wird. Im Hintergrund basieren solche Navigationssysteme meist auf proprietären bzw. systemeigenen Vektorkarten. Obwohl die primäre Aufgabe dieser Navigationssysteme in der Führung des Benutzers zu der Zielposition besteht, existieren ebenfalls Navigationssysteme, die Zusatzinformationen zu einzelnen Objekten bereitstellen, wie z.B. die Standorte von Tankstellen. Bei diesen Systemen basiert jedoch die Zuordnung dieser Zusatzinformationen zu den einzelnen Objekten bzw. die Positionierung auf der Repräsentation innerhalb der proprietären Vektorkartendaten. Eine einfache Erweiterung durch neue Objekte durch den Benutzer oder Dritte ist folglich ohne Kenntnis der Codierung des Kartenmaterials sehr aufwendig.

Die DE 19747745 A1 beschreibt ein interaktives Führungssystem für Museen oder Ausstellungen. Fig. 5 zeigt ein schematisches Diagramm zur Veranschaulichung dieses Systems. Eine Positionsbestimmungseinrichtung 10 wird verwendet, um den Standort eines Besuchers in dem Museum zu bestimmen. Eine Datenbank 20 ist vorgesehen, um zu jedem Objekt (Exponat) in dem Museum an den Positionen A, B, C, D, E und F Informationen 20a, 20b, 20c, 20d, 20e bzw. 20f bereitzustellen. Die Informationen 20a - 20f zu den verschiedenen Exponaten sind in Informationsaspekte untergliedert, wie z.B. die Epoche, den Künstler, die Interpretation und die verwendeten Materialien des Exponats, und nach der Höhe des erforderlichen Vorwissens des Museumsbesuchers abgestuft. Das System überwacht die Reaktionen des Museumsbesuchers auf die bisher dargebotenen Informationen zu den Exponaten und verwendet die erfaßten Reaktionen zur Bestimmung des Vorwissens des Museumsbesuchers sowie der von dem Benutzer bevorzugten Informationsaspekte mittels eines Lernalgorithmus. Der Lernalgorithmus sorgt dann dafür, daß an den Museumsbesucher nach einer gewissen Lerndauer Informationsaspekte des jeweiligen Exponats wiedergegeben werden, die den bestimmten Vorlieben entsprechen, und zwar unter Berücksichtigung des festgestellten Vorwissens.

Ein Nachteil dieses Systems besteht darin, daß es nur einen physisch begrenzten Anwendungsbereich, wie z.B. ein Museum oder eine Stadt, hat. Zudem werden die Informationen lediglich von einer Informationsquelle bereitgestellt, die lediglich Informationen einer speziellen Sorte bereitstellt. Es ist einem Benutzer außerdem nicht möglich, zusätzliche Informationen hinzuzufügen, sondern dies ist dem Betreiber des Führungssystems, wie z.B. dem Museum, vorbehalten.

Die DE 19810173 A1 bezieht sich auf ein Navigationssystem für Kraftfahrzeuge mit einer vorzugsweise in Form einer Datenbank verfügbaren Datenbasis und mit einer Vorrichtung zur Bestimmung eines Startortes und eines Zielortes, wobei anhand des Startortes und des Zielortes und anhand der in der Datenbasis gespeicherten Straßeninformationen eine Fahrtroute berechenbar ist. Die gesamte Routenplanung basiert auf einer Datenbasis, in welcher das Straßennetz bezüglich einiger weniger Punkte gespeichert ist. Die ausgewählten Punkte sind in der Ortsdatenbasis gespeichert. Für jeden Punkt wird lediglich seine Lage sowie dessen Entfernung zu anderen Punkten und die Information, ob es sich um einen Kreuzungspunkt handelt, gespeichert. Eine Fahrtroute wird anhand einer verketteten Liste dieser in der Ortsdatenbasis gespeicherten Punkte dem Fahrer des Fahrzeuges mitgeteilt.

Das Dokument EP0785535 beschreibt ein integriertes Leitsystem für Autos, welches nützliche Informationen von verschiedenen Informationsprovidern durch einen einfachen Betrieb während der Fahrt anzeigt. Das System besteht auf der mobilen Seite aus einer mobilen Terminalvorrichtung, mit welcher ein Positionserfassungsabschnitt, ein Sekundärspeicherabschnitt und ein Kommunikationsabschnitt verbunden sind. Auf der stationären Seite besteht das System aus einem Navigationsserver, der Zugriff über das Intemet hat, und der einen Kommunikationsprotokollsteuerabschnitt aufweist, über welchen der Navigationsserver mit der mobilen Terminalvorrichtung kommunizieren kann,. Während der Fahrt kann der Benutzer Informationen anfordern.

Die Aufgabe der vorliegenden Erfindung besteht darin, ein verbessertes System zur Wiedergabe von Informationen betreffend ein Objekt, die in einer Mehrzahl von Informationsquellen bereitgestellt sind, an einen Benutzer oder eine Wiedergabeeinrichtung abhängig von. einem Standort des Benutzers oder der Wiedergabeeinrichtung zu schaffen, das die Beschränkungen des Benutzers im Zusammenhang mit den verfügbaren Informationen nicht aufweist.

Diese Aufgabe wird durch ein Verfahren gemäß Anspruch 1 und eine Vorrichtung gemäß Anspruch 8 gelöst.

Die vorliegende Erfindung schafft ein Verfahren zur Wiedergabe von Informationen betreffend ein oder mehrere Objekt, die in einer Mehrzahl von Informationsquellen bereitgestellt sind, an einen Benutzer oder einer Wiedergabeeinrichtung abhängig von einem Standort des Benutzers oder der Wiedergabeeinrichtung, das das Bestimmen des Standortes und das Auswählen der wiederzugebenden Informationen abhängig von dem bestimmten Standort und von einem oder mehreren vorab einstellbaren Auswahlkriterien für das eine oder die mehreren Objekte, die eine Informationsquelle aus der Mehrzahl von Informationsquellen definieren, umfaßt. Anschließend werden die wiederzugebenden Informationen ausgegeben.

Die vorliegende Erfindung schafft eine Vorrichtung zur Wiedergabe von Informationen betreffend ein oder mehrere Objekte, die in einer Mehrzahl von Informationsquellen bereitgestellt sind, an einen Benutzer oder einer Wiedergabeeinrichtung abhängig von einem Standort des Benutzers oder der Wiedergabeeinrichtung, die eine Einrichtung zum Bestimmen des Standortes, eine Einrichtung zum Auswählen der wiederzugebenden Informationen abhängig von dem bestimmten Standort und von einem oder mehreren vorab einstellbaren Auswahlkriterien für das eine oder die mehreren Objekt, die eine Informationsquelle aus der Mehrzahl von Informationsquellen definieren, und eine Einrichtung zum Ausgeben der wiederzugebenden Informationen umfaßt.

Gemäß einem Ausführungsbeispiel sind die Auswahlkriterien für das Objekt, dessen Positionsangabe und ggf. der Verweis auf eine erwünschte Informationsquelle in einem Verwaltungsteil abgelegt, wobei die Auswahlkriterien eine Kategorie und ähnliches umfassen. Die Informationsquelle ist entweder eine externe Informationsquelle, z.B. ein Rundfunksender oder eine Internet-Adresse, auf die über entsprechende Übertragungsmedien zugegriffen wird, oder eine interne Datenquelle, z.B. Daten auf CDs in einem PKW, wobei die Verweisangabe in dem Verwaltungsteil auf eine oder mehrere externe oder interne Informationsquellen verweist, in denen die erwünschten Informationen betreffend das Objekt abgelegt sind. Die Kategorie gibt die Art des Objekts an, für das Informationen wiedergegeben werden sollen (z.B. Natur, Musik, oder ähnliches).

Gemäß einem bevorzugten Ausführungsbeispiel kann in den Auswahlkriterien eine Mehrzahl gewichteter hierarchisch strukturierter Kategorien gewichtet eingestellt sein, so daß für einen Standort, dessen Position bestimmt wurde, die Informationen über ein Objekt ausgegeben werden, dessen Kategorien in der Kategorienhierarchie die höchste Gewichtung aufweisen.

Um das Bearbeiten, wie z.B. das Erweitern, der. zur Verfügung stehenden Informationen zu vereinfachen, sind alle Objektrelevanten Angaben in dem Verwaltungsteil abgelegt. Der Verwaltungsteil enthält die Auswahlkriterien, also Angaben über die Kategorie, der die Information zugeordnet ist, über den Verweis auf die Informationsquelle, und über die Position. Der Verwaltungsteil kann zusätzliche Angaben in den Auswahlkriterien enthalten, z.B. die relative Wichtigkeit der Information oder die maximal erwünschte Wiederholbarkeit derselben. Gemäß einem Ausführungsbeispiel schreibt ein Autor den Verwaltungsteil für eine Mehrzahl von erwünschten Informationen in beliebiger Reihenfolge unter Verwendung einer vorbestimmten Syntax in eine ASCII-Datei. Dem Benutzer wird hierdurch eine leichte Bearbeitung des Verwaltungsteils sogar zur Laufzeit ermöglicht. Zusätzlich können vorab einstellbare Auswahlparameter vorgesehen sein, um beispielsweise die Beziehung zwischen der einer Information zugeordneten Position und dem bestimmten Standort des Benutzers zu definieren, die erfüllt sein muß, um die Auswahl der entsprechenden Information zu bewirken, wie z.B. ein maximaler Abstand zwischen der abgelegten Position und dem tatsächlichen Standort. An den Benutzer werden dann z.B. nur Informationen ausgegeben, die sich auf eine Position beziehen, die zu dem bestimmten Standort des Benutzers in einer vorab einstellbaren Beziehung steht, und die zusätzlich die relativ höchste Gewichtung aufweist. Ein Vorteil der Erfindung besteht darin, daß der Verwaltungsteil aufgrund seines einfachen Aufbaus auch durch einen Benutzer des Systems erstellt/geändert werden kann.

Ein Vorteil der vorliegenden Erfindung besteht darin, daß der Einsatzbereich eines Systems, das das erfindungsgemäße Verfahren und die erfindungsgemäße Vorrichtung realisiert, nicht eingeschränkt ist, also im Freien genauso wie in Räumen angewendet werden kann, wobei die Ausdehnung des Anwendungsbereichs nahezu unbegrenzt ist. Das System ist ferner nicht auf bestimmte Fachbereiche, wie z.B. die Touristik, beschränkt. Touristische und historische Informationen beispielsweise können durch die vollkommen freie hierarchisch strukturierte Kategorisierung der Informationen genauso repräsentiert werden wie die Standorte eines Unternehmens oder lokal relevante Musikstücke. Insbesondere ermöglicht die freie Kategorisierung, daß der Benutzer mehr Freiheiten bei der Untergliederung der Informationen besitzt. Im Vergleich zu dem bekannten Führungssystem ist es möglich, weitere Informationsquellen, z.B. Datenbanken, hinzuzufügen, um die Informationsbreite zu erhöhen. Zudem können die bereits vorhandenen Informationen entweder zu Beginn initialisiert und weitere Informationen während der Laufzeit hinzugefügt werden. Außerdem ist die Art der Bereitstellung des Verwaltungsteils frei wählbar. Möglich ist beispielsweise die Speicherung der Informationen in internen Informationsquellen auf Datenträgern (z.B. CDs oder Kassetten, elektronischen, auswechselbaren Festspeichern oder in fester Verankerung in einem vorkonfigurierten Gesamtsystem), wobei die zugeordneten Verwaltungsteile ebenfalls auf den Datenträgern gespeichert sein können oder diesen zugeordnet sind, wodurch eine Informationseinheit bestehen aus Informationsteil (interne Informationsquelle) und Verwaltungsteil gebildet ist. Die Informationen können auch von externen Informationsquellen stammen, von denen die Daten durch drahtlose oder leitungsgebundene Medien, wie z.B. Computernetzwerke oder Rundfunksysteme (z.B. DAB) übertragen werden. In diesem Fall wird eine Informationseinheit aus Informationsteil (externe Informationsquelle) und Verwaltungsteil gebildet. Der Verwaltungsteil ist während des Systemlaufes gespeichert. Das System kann jederzeit um weitere Verwaltungteile ergänzt werden. Ferner können in dem Informationsteil der Informationseinheit auch externe und interne Informationsquellen bestimmt sein.

Ein Vorteil der Erfindung besteht darin, daß eine Neuzusammenstellung, eine Änderung oder eine Ergänzung der Verwaltungsteile durch den Benutzer jederzeit leicht möglich ist.

Außerdem benötigt das System kein proprietäres Darstellungsformat zur Positionsangabe, sondern es kann ein geographisches Standard-Koordinatensystem verwendet werden. Das System kann sowohl mit zweidimensionalen als auch mit dreidimensionalen Koordinatenwerten arbeiten.

Im Gegensatz zu dem bekannten Führungssystem kann gemäß der vorliegenden Erfindung die Gewichtung der Kategorien jederzeit und mit unmittelbarer Wirkung erfolgen. Auf diese Weise entfällt erstens ein aufwendiger Lernalgorithmus, wodurch die Systemkomplexität verringert wird, und zweitens eine Übergangszeit, die erforderlich ist, bis sich das Führungssystem auf eine Änderung der Vorliebe des Benutzers eingestellt hat. Außerdem ist die vorliegende Erfindung nicht auf den Informationsgehalt einer einzelnen Datenbank beschränkt, sondern kann vielmehr auf alle verfügbaren multimedialen Daten zugreifen, wie z.B. das Internet, den Rundfunk, CDs.

Im Gegensatz zu dem bekannten Führungssystems wird ein Benutzer des erfindungsgemäßen Systems nicht in der Auswahl der Informationsaspekte zu einem Exponat beschränkt. Die Probleme im Zusammenhang mit mangelnder Flexibilität und langsamer Anpassung des Führungssystems werden vermieden.

Bevorzugte Ausführungsbeispiele der vorliegenden Erfindung werden nachfolgend bezugnehmend auf die beiliegenden Zeichnungen näher erläutert. Es zeigen:
- Fig. 1A: eine schematische Darstellung einer Informationseinheit, die gemäß einem Ausführungsbeispiel der Erfindung zur Auswahl der Informationen und zur Angabe der Informationsquellen verwendet wird;
- Fig. 1B: ein Beispiel für ein Verwaltungsteil einer Informationseinheit gemäß einem Ausführungsbeispiel der Erfindung zur Auswahl der Informationen und zur Angabe der Informationsquellen verwendet wird;
- Fig. 2: ein erstes Ausführungsbeispiel der erfindungsgemäßen Vorrichtung zur Wiedergabe von Informationen;
- Fig. 3: ein zweites Ausführungsbeispiel der erfindungsgemäßen Vorrichtung zur Wiedergabe von Informationen;
- Fig. 4: ein Blockdiagramm der Auswahleinrichtung der Vorrichtung aus Fig. 3; und
- Fig. 5: ein Führungssystem gemäß dem Stand der Technik.

Bevor nachfolgend bevorzugte Ausführungsbeispiele der vorliegenden Erfindung näher beschrieben werden, erfolgt anschließend anhand der Fig. 1A eine Erläuterung der erforderlichen, vorab festzulegenden Angaben, um die erwünschten Informationen betreffend ein Objekt abhängig von einer geographischen Position und Auswahlkriterien auszuwählen.

Fig. 1A zeigt den Aufbau einer Informationseinheit 100, die einen Informationsteil 102 und einen Verwaltungsteil 104 umfaßt. Der Verwaltungsteil 102 besteht aus einer Liste 106 von Angaben, die bei dem gezeigten Ausführungsbeispiel neben der Position 108 ein Mehrzahl von Auswahlkriterien 110 aufweist, die eine Kategorie, einen Verweis auf die Informationsquelle, wie es durch den gestrichelten Pfeil 112 dargestellt ist, eine Angabe der relativen Wichtigkeit der Informationen und eine Angabe darüber, wie häufig die Informationen maximal innerhalb eines vorbestimmten Zeitraumes wiedergegeben werden dürfen, umfassen. Es wird darauf hingewiesen, daß die angegebenen Auswahlkriterien beispielhaft sind. Abhängig von dem Einsatzgebiet des Systems können eine Vielzahl von anderen Auswahlkriterien festgelegt werden.

Ferner kann eine kurze Angabe 114 in dem Verwaltungsteil abgelegt sein, die z.B. einen Titel und eine Kurzbeschreibung des Objekts (z.B. ein Gebäude) enthält, zusammen mit einer Adresse, z.B. Postanschrift oder Internet-Adresse, über die der Benutzer system-unabhängig weitergehende Informationen zu dem Objekt bestellen/abrufen kann. Diese Angaben können wahlweise as Ersatz für exterene Informationsquellen zum Einsatz kommen.

Der Verwaltungsteil kann einen Verweis auf allgemeine Informationsquellen (CDs mit Hintergrundmusik, Radiosender) enthalten, auf die zugegriffen wird, wenn das System keine Position bestimmen kann (der PKW ist z.B. in einem Tunnel), keine Informationsquelle verfügbar ist oder für den Standort kein Objekt ausgewählt ist, also keine Objekt-spezifischen Informationen auszugeben sind.

Der Informationsteil 102 umfaßt die zumindest eine Informationsquelle 116, also den Ort, an dem die erwünschten Informationen betreffend das Objekt abgelegt sind. Die Informationsquelle kann eine interne Informationsquelle sein, die zusammen mit dem Verwaltungsteil 102 gespeichert ist, z.B. auf CDs, Festplatte, etc. in einem PKW oder PC. Die Informationsquelle kann auch eine externe Informationsquelle sein, z.B. Datenbanken, direktreferenzierte Dateien, auf die über Fernverbindungen zugegriffen wird, Internet-Adressen oder Radioprogramme, die beanstandet von dem Verwaltungsteil angeordnet ist.

Bei einem Ausführungsbeispiel kann es vorkommen, das eine Position des Standortes nicht ermittelbar ist, da ein PKW z.B. in einem Tunnel ist oder für den ermittelten Standort des Benutzers sind gemäß den geographischen Auswahlkriterien (Position) keine Informationsobjekte verfügbar. Für diesen Fall können Objekte die in ihrem Verwaltungsteil keine Standortangabe (Position) enthalten, z.B Pausenmusik, standort-unabhängige Hintergrundinformationen, definiert sein. Die Auswahl erfolgt dann aus dieser Gruppe on Objekten.

Anhand von Fig. 1B wird nachfolgend ein Beispiel für einen Verwaltungsteil näher beschrieben.

Für die Erstellung eines Verwaltungsteils, auch als Objekt-Beschreibungsdatei bezeichnet, gelten allgemeine Regeln. Diese lauten:
- Leerzeilen werden ignoriert.
- Kommentar-Zeilen beginnen mit den. Zeichen ";", "#" oder einem Leerzeichen. Umlaute und Sonderzeichen werden gemäß dem ANSI-Zeichensatz "Western", (genauer: ISO 8859/1) kodiert.
- Leerzeichen innerhalb von Texten sind erlaubt.
- Datenfeld-Bezeichner ("Title", "Description", "Address" ...) müssen am Anfang einer Textzeile stehen; Groß-/Kleinschreibung wird nicht unterschieden.
- Datenfeld-Bezeichner und Daten werden durch ein "=" getrennt; beliebig viele Leerstellen vor und nach dem "=" sind zulässig.
- Alle Daten eines Datenfelds müssen in einer Zeile stehen; Zeilenumbrüche innerhalb eines Datenfelds sind unzulässig.
- Zeilenumbrüche für die Ausgabe einer Zeichenkette werden durch "\n" kodiert. Beispiel: Description = Zeile 1\nZeile 2\nZeile 3
- Zur Unterscheidung von Steuerzeichen muß das "Backslash"-Zeichen "\" als "\\" geschrieben werden.

Eine gültige Objekt-Beschreibungsdatei muß darüber hinaus folgende Eigenschaften besitzen:
- Der Dateiname muß die Endung ".umi" besitzen; Groß-/Kleinschreibung wird nicht unterschieden.
- Die erste gültige Daten-Zeile (ohne Kommentar- und Leerzeilen) der Objekt-Beschreibungsdatei muß den Text "UMIS Object Information File" enthalten; auf korrekte Groß-/Kleinschreibung ist zu achten! 1
- Die letzte gültige Daten-Zeile (ohne Kommentar- und Leerzeilen) muß den Text "---END---" enthalten; auf korrekte Groß-/Kleinschreibung ist zu achten!
   Das Datenfeld "Version" (an beliebiger Stelle in der Datei) muß für die vorliegende erste Implementierung von *UMIS* die Zeichenkette "1.0" besitzen. 2

Im Folgenden wird eine kurze Beschreibung der Aufgabe jedes Datenfelds gegeben. Darüber hinaus werden die individuellen Regeln, welche für bestimmte Datenfelder gelten, dargestellt.
- **Title**
   - Dieses Datenfeld dient der Angabe eines kurzen Titels für das jeweilige Objekt.
   - Es gelten die oben beschriebenen allgemeinen Regeln für die Kodierung von Umlauten.
   - Steuerzeichen für den Zeilenumbruch bei der Ausgabe ("\n") sind zwar technisch möglich, von ihrer Benutzung im Titel wird jedoch dringend abgeraten.
- **Description**
   - Hier kann eine ausführlichere Beschreibung des Objekts angegeben werden. Auf die Verwendung wichtiger Stichworte ist zu achten, da dieses Feld zusammen mit den Datenfeldern "Title" und "Address" für eine geplante Suchfunktion über alle erfaßten Objekte ausgewertet wird.
   - Es gelten die allgemeinen Regeln für die Kodierung von Umlauten und Zeilenschaltungen.
- **Address**
   - Dieser Datensatz soll dem Benutzer die Möglichkeit geben, selbständig weitere Informationen über das aktuelle Objekt einzuholen. Dies kann beispielsweise erreicht werden durch die Angabe der vollständigen postalischen Adresse oder einer Internet-Adresse.
   - Es gelten die allgemeinen Regeln für die Kodierung von Umlauten und Zeilenschaltungen.
- **Category**
   - Jedes Objekt muß einem eindeutigen Pfad durch die Kategorie-Hierarchie zugeordnet sein. Mindestens eine Kategorie-Stufe ist anzugeben.
   - Es gelten die allgemeinen Regeln für die Kodierung von Umlauten.
   - Leerstellen innerhalb von Kategorie-Namen sind zulässig.
   - Die Hierarchie-Ebenen werden durch die Zeichenkette "\n" voneinander getrennt. Die Angabe des Codes zur Anzeige eines Zeilenumbruchs innerhalb eines Kategorie-Names (ebenfalls "\n") ist deshalb nicht möglich.
   - Leerstellen um die Hierarchie-Trenncodes ("\n") werden ignoriert.
   - Die Tiefe der genutzten Hierarchie-Ebenen kann von Objekt zu Objekt unterschiedlich sein.
   - Da der interne Kategorie-Baum dynamisch anhand dieses Datenfelds aufgebaut wird, ist auf gleichlautende Schreibweise zu achten ("Laub-Baum" ist eine andere Kategorie als "Laubbaum")!
   - Beispiel: Category = Top-Kat.-Name \n Kat.-Name \n Unter-Kat.-Name
- **Position**
   - Die Angabe der Position erfolgt in geografischen Standard-Koordinaten (Längen-/Breitengrad).
   - Es können beliebig viele Positionsangaben für ein Objekt eingegeben werden. Intern erzeugt jede zusätzliche Positionsangabe ein eigenständiges Objekt.
   - Eine Positionsangabe muß in runden Klammern eingeschlossen sein. Trennzeichen zwischen den Klammer-Ausdrücken sind wahlfrei und beliebig.
   - Jede Koordinate besteht aus den Teilen Bogen-Grad (inklusive "*") + Bogen-Minuten (inklusive "'") + Bogen-Sekunden (inklusive "''") + ein Indikator für Nord ("N") bzw. Süd ("S") oder Ost ("E") bzw. West ("W") (in dieser Reihenfolge).
   - Für jede Koordinate muß mindestens eine der drei möglichen Bogenmaß-Angaben sowie der zugehörige Indikator für die Himmelsrichtung angegeben werden.
   - Die Reihenfolge der Angabe der horizontalen und vertikalen Koordinate ist freigestellt.
   - Das Trennzeichen zwischen den beiden Koordinaten ist optional und beliebig.
   - Jede Bogenmaß-Angabe besteht aus Ziffern und optional einem "." als Dezimal-Trennzeichen. Negative Werte sind nicht möglich.
   - Aufaddiert dürfen die Werte für Grad, Minuten und Sekunden jeder Koordinate den Wert von 180.0° (Ost/West) bzw. 90.0° (Nord/Süd) nicht überschreiten.
   - Unterbleibt die Angabe einer Position oder wird das besondere Koordinaten-Paar (90*s, 180*w) mit in die Liste der Positionen aufgenommen, so wird das Objekt als "unpositioniertes Objekte" erfaßt. Diese speziellen Objekte werden immer dann zur Auswahl angeboten, wenn gerade keine Objekte mit fest definierter Positionsangabe verfügbar sind.
   - Die beiden in Fig. 1B dargestellten gültigen Positionsangaben verdeutlichen die Flexibilität der geforderten Schreibweise.
- **Importance**
   - Dieser Wert beschreibt die relative Wichtigkeit des Objekts in Relation zu den anderen verfügbaren Objekten.
   - Objekte mit höherer Wichtigkeit werden bevorzugt ausgewählt.
   - Die Angabe erfordert einen ganzzahligen, positiven Wert und sollte 10.000 nicht übersteigen.
   - Unterbleibt eine Definition der Wichtigkeit, so wird der Standardwert 1 angenommen.
- **MaxRepetitions**
   - Dieses Datenfeld definiert die maximal zulässige Anzahl der Wiederholungen für das Objekt.
   - Die Angabe erfordert einen ganzzahligen, positiven Wert und sollte 10.000 nicht übersteigen.
   - Die Angabe 0 steht für eine unbeschränkte Anzahl an möglichen Wiederholungen.
   - Unterbleibt eine Definition der maximalen Wiederholungszahl, so wird der Standardwert 0 angenommen.
- **MediaFolder**
   - Der MediaFolder beschreibt den Ordner, in welchem die folgenden Audio- und HTML-Seiten abgelegt sind.
   - Die Angabe des Ordners kann absolut erfolgen (z.B. "C:\Media Folder" oder "\\ComputerX\Platte1\OrdnerABC") oder relativ zum aktuellen Ordner, in welchem sich die Objekt-Beschreibungsdatei befindet (z.B. "../../Media2")
   - Unterbleibt eine Angabe oder kann der angegebene Ordner nicht gefunden werden, so wird der Order benutzt, in welchem sich die Objekt-Beschreibungsdatei befindet.
- **SoundFileName**
   - Dies ist der Dateiname der Audio-Datei, welche bei einer erfolgreichen Auswahl des Objekts wiederzugeben ist.
   - Unterbleibt eine Angabe oder kann die angegebene Datei nicht gefunden werden, so wird versucht, die Standard-Audio-Datei "content.mp3" zu finden.
   - Zunächst wird untersucht, ob es sich um eine gültige URL zu handeln scheint. Ist dies nicht der Fall, wird geprüft, ob der Dateiname einen vollständigen Pfad im lokalen (Netzwerk-)Dateisystem beinhaltet und diese Datei existiert. Falls auch dies nicht der Fall ist, wird die Datei in dem Ordner gesucht, welches durch die Angabe *MediaFolder* spezifiziert wurde. Danach wird noch das Verzeichnis Überprüft, in dem sich die Objektbeschreibungsdatei selbst befindet.
- SoundFileSize
   - Diese Angabe teilt dem System die Größe der Audio-Datei in Bytes mit.
   - Vorgesehen ist diese Angabe, um den vollständigen Empfang von Audio-Daten während der Laufzeit des Systems sicherzustellen. In der gegenwärtigen Implementierung wird sie noch nicht ausgewertet und kann deshalb unterbleiben.
- **HTMLFileName**
   - Dies ist der Dateiname der HTML-Datei, welche bei einer erfolgreichen Auswahl des Objekts anzuzeigen ist.
   - Unterbleibt eine Angabe oder kann die angegebene Datei nicht gefunden werden, so wird versucht, die Standard-HTML-Datei "index.htm1" zu finden.
   - Es gelten die gleichen Regeln für die Suche nach dieser Datei wie für den *SoundFileName*.
- **NoInterruption**
   - Durch die Angabe des Wertes "1" wird die Unterbrechung der Wiedergabe des Objekts verboten (sinnvoll bei "unpositionierten Objekten").
   - Erfolgt keine Angabe oder wird ein Wert ungleich "1" eingetragen, so gelten die benutzerdefinierten Vorgaben für die Unterbrechbarkeit von "unpositionierten Objekten".
   - Dieses Datenfeld ist beispielsweise für den Fall vorgesehen, daß allgemeine Informationen über eine Region wiedergegeben werden sollen, deren Unterbrechung der Autor auf jeden Fall verhindern möchte.

Für jedes Objekt, welches von *UMIS* beim Systemstart erfaßt werden soll, muß eine Objekt-Beschreibungsdatei erstellt werden. Bei der Konzeption des verwendeten Datei-Formats wurde besonderer Wert auf eine leichte Erstellbarkeit der Dateien gelegt. Sowohl die Erzeugung als auch die Einsicht in die Inhalte einer Datei sollen ohne proprietäre Hilfsprogramme möglich sein.

Durch die Aufteilung der Objekt-Beschreibungen - jedes Objekt besitzt seine eigenständige Beschreibungsdatei - ist die Möglichkeit für den leichten Austausch und die unkomplizierte Neu-Zusammenstellung von Objekten zu einem Projekt gegeben. Außerdem können zur Laufzeit des Systems problemlos neue Objekte empfangen, ausgewertet und den internen Strukturen hinzugefügt werden.

Hervorzuheben sind auch die Kombinationsmöglichkeiten von Beschreibungsdateien, Objekten und Multimedia-Daten: Jede Beschreibungsdatei kann mehrere Positionen und damit Einzel-Objekte beinhalten. Gleichzeitig können sich durch die Trennung von Beschreibungsdatei und Inhalten mehrere Objekt-Beschreibungsdateien die gleichen Multimedia-Inhalte teilen.

In Fig. 2 wird ein erstes Ausführungsbeispiel der erfindungsgemäße Vorrichtung zur Wiedergabe von Informationen beschrieben.

Die Vorrichtung umfaßt eine Positionsbestimmungseinrichtung 200, z.B. einen GPS-Empfänger, einen Speicher 202, der ein Verwaltungsteil oder eine Mehrzahl von Verwaltungsteilen VTs (Fig. 1A) speichert, wobei ein Anpassen der Auswahlkriterien in den Verwaltungsteilen, ein Hinzufügen oder Löschen von Verwaltungsteilen durch den Benutzer möglich ist, wie es durch den Pfeil 204 angedeutet ist, eine Auswahleinrichtung 206 und eine Ausgabeeinrichtung 208. Die Positionsbestimmungseinrichtung 200 ist mit der Auswahleinrichtung 206 verbunden und liefert an dieselbe Informationen bezüglich des geographischen Standortes. Ein Ausgang der Auswahleinrichtung 206 ist mit einem Eingang der Ausgabeeinrichtung 208 verbunden, um die wiederzugebenden. Informationen an die Ausgabeeinrichtung 208 auszugeben. In dem Speicher 202 sind eine Mehrzahl von Informationsquellen 210a, 210b, und 210c gespeichert, die Informationen über in den Verwaltungsteilen festgelegten Objekte A, B, C, D und E (Gebäude, Restaurants, Natur oder andere) enthalten. Ferner ist in Fig. 2 gezeigt, daß eine weitere Informationsquelle 210d vorgesehen ist, die nicht in dem Speicher 202 abgelegt ist. Die Informationsquelle 210d ist eine externe Informationsquelle, die Informationen enthält, auf die, abhängig von den Auswahlkriterien, über eine entsprechende Fernübertragung zugegriffen wird.

Anstelle der gerade beschriebenen Konfiguration von Informationsquellen ist jede beliebige Kombination von externen und interne Informationsquellen möglich. Ebenso können nur interne Informationsquellen oder nur externe Informationsquellen verwendet werden, wobei im letztgenannten Fall im Speicher im wesentlichen nur die Verwaltungsteile abgelegt sind.

Beispielhaft ist in Fig. 2 gezeigt, daß die Informationsquelle 210a Informationsdaten bezüglich des Objekts C, die Informationsquelle 210b Informationsdaten bezüglich des Objekts D, die Informationsquelle 210c Informationsdaten bezüglich der Objekte C und B und die Informationsquelle 210d Informationsdaten bezüglich der Objekte A und B enthält.

Die Informationsquellen 210a bis 210d enthalten verschiedene Informationsdaten zu den verschiedenen Objekten A bis D (sieh z.B. auch Fig. 1A bei 112). Ein Objekt kann z.B. ein Dom oder ein anderes bekanntes Bauwerk an einem Ort sein, wobei jedem Objekt A bis D in dem Verwaltungsteil vorab einstellbare Kategorien zugeordnet sind. Das Objekt A kann sich beispielsweise auf die Kategorie "Musik" beziehen, während sich die Objekte B, C, und D auf die Kategorien "Unternehmen", "Restaurants" und "Theater" beziehen. Die Informationsquelle 210a enthält beispielsweise ein Musikstück.

Die Auswahlkriterien, die die Auswahl von Objekten aus der Mehrzahl der durch ihre Verwaltungsteile dem System bekanntgegebenen Informationsobjekte definieren, sind durch den Benutzer oder von dem Vertreiber vorab eingestellt worden, sind jedoch auch zur Laufzeit der Vorrichtung veränderbar. Der Benutzer wählt dann ein Auswahlkriterium aus (Pfeil 204), z.B. die Kategorie, um deren Gewichtung zu ändern. Anhand der geographischen Position und abhängig von den Auswahlkriterien wird über die Auswahleinrichtung 206 auf den Speicher 202 zugegriffen und die entsprechenden Informationen das Objekt betreffend ausgewählt. Die wiederzugebenden Informationen gibt die Auswahleinrichtung 206 an die Ausgabeeinrichtung 208 aus.

Die Positionsbestimmungseinrichtung 200 kann eine beliebige Vorrichtung zum. Bestimmen der geographischen Position des Benutzers sein, z.B. ein GPS-System oder eine Handy. Es kann eine eigens vorgesehene bzw. dedizierte Hardware oder eine kooperierende oder integrierte Software, wie z.B. ein Navigationssystem, vorgesehen sein, um die Standortinformationen der Auswahleinrichtung 206 in geographischen Standardkoordinaten bereitzustellen, wie z.B. in dem Gauß-Krüger-System, dem geographischen Standard-Koordinatensystem oder in einem NMEA 0183 konformen Format, und um zusätzliche Informationen, wie z.B. über die Bewegungsrichtung und Geschwindigkeit des Benutzers, zu liefern. Obwohl die Ausgabe der Koordinaten des Standorts in einem Standard-Koordinatensystem bevorzugt wird, sind auch andere Koordinatenformate möglich.

Die Informationen können Videodaten, Bilddaten, Audiodaten oder Multimediadaten enthalten, während in dem Verwaltungsteil ein Verweis, z.B. Internet-Adresse oder lokale Datenreferenzen, enthalten ist, der angibt, wo die entsprechenden Informationen abgelegt sind. In dem Verwaltungsteil 104 kann beispielsweise die Angabe einer Internet-Adresse enthalten sein, an der eine Audiodatei bereitgestellt ist, die das Musikstück in codierter Form enthält. In diesem Fall ist die entsprechende Informationseinheit nach Informationsteil und Verwaltungsteil getrennt auf verschiedenen physischen Einheiten gespeichert. Die Audiodaten sind auf einem Internetserver (z.B. Informationsquelle 210d) gespeichert, und die dazugehörige Internet-Adresse ist in dem Speicher 202 gespeichert. Andererseits können Informationseinheiten verschiedener Informationsquellen in einem gleichen physischen Speicher gespeichert sein. Beispielsweise können die Verwaltungsteile aller Informationseinheiten in dem Speicher 202 gespeichert sein, während der jeweilige Informationsteil auf beliebigen anderen Speichern gespeichert ist. Der Informationsteil ist beispielsweise auf Datenträgern, elektronischen auswechselbaren Festspeichern gespeichert und ist durch die Übertragung der Daten durch drahtlose oder leitungsgebundene Medien, wie Computernetzwerke oder Rundfunksysteme, verfügbar.

Nachfolgend wird anhand der Fig. 3 und 4 ein weiteres Ausführungsbeispiel der vorliegenden Erfindung beschrieben, bei dem Verwaltungsteile modifiziert, gelöscht oder hinzugefügt werden können. In den Fig. 3 und 4 sind bereits anhand der Fig. 2.beschrieben Elemente der Vorrichtung mit gleichen Bezugszeichen versehen.

Gegenüber der in Fig. 2 gezeigten Ausführungsform umfaßt die Vorrichtung gemäß Fig. 3 eine Eingabeeinrichtung 212 zum Eingeben von Zusatzkriterien, eine Eingabeeinrichtung 214 zum Steuern der Darstellungsweise, eine Ausgabesteuerungseinrichtung 216, eine Mehrzahl von Ausgabeeinrichtungen 208a und 208b, eine Einrichtung 218 zum Hinzufügen, Ändern und Löschen von Verwaltungsteilen und/oder Informationsteilen und eine Eingabeeinrichtung 220 zum Eingeben von Gewichtungen.

Die Eingabeeinrichtung 220 zum Eingeben von Gewichtungen durch den Benutzer kann beispielsweise eine Tastatur oder eine Sprachsteuerung umfassen, die mit dem Speicher 202 verbunden ist und durch die der Benutzer in der Lage ist, die Gewichtungen der Kategorien zu ändern.

Die Eingabeeinrichtungen 212 und 214 zum Eingeben von Zusatzkriterien beziehungsweise zum Steuern der Darstellungsweise durch den Benutzer können ebenfalls Tastaturen umfassen. Die Eingabeeinrichtung 212, 214 und 220 verwenden vorzugsweise die gleiche Tastatur. Die Eingabeeinrichtung 212 ist mit dem Speicher 202 verbunden, wohingegen die Eingabeeinrichtung 214 mit der Ausgabesteuerungseinrichtung 216 verbunden ist, die wiederum mit der Ausgabeeinrichtung 208 verbunden ist. Die Ausgabesteuerungseinrichtung 216 empfängt an einem weiteren Eingang von der Auswahleinrichtung 206 die wiederzugebenden Informationen.

Die Einrichtung 218 zum Hinzufügen, Ändern und Löschen von Verwaltungsteilen und/oder Informationstellen kann ebenfalls eine Tastatur umfassen, durch die der Benutzer in der Lage ist, weitere Auswahlkriterien dem Verwaltungsteil eines Objekts (Fig. 1A) und weitere Verwaltungsteile für neue Objekte im Speicher 202 hinzuzufügen. Die Einrichtung 218 kann aus einem Computer und einer geeigneten Datenübertragungseinrichtung bestehen, wie z.B. einem Datenträger oder einer Infrarotschnittstelle. Die Liste ist in dem Speicher 202 für die Auswahleinrichtung 206 zugänglich gespeichert. Durch die Einrichtung 218 kann der Inhalt des Verwaltungsteils ergänzt, geändert oder verringert werden. Alle verfügbaren Verwaltungsteile werden beim Start des systems automatisch erfaßt. Werden während der Laufzeit weitere Verwaltungsteile hinzugefügt, so stehen diese für den nächsten Auswahlvorgang sofort zur Verfügung.

Die Funktionsweise der in Fig. 3 gezeigten Vorrichtung wird nun anhand eines Beispiels beschrieben, bei dem die Vorrichtung in dem Auto des Benutzers eingebaut ist. Hierbei ist die Einrichtung 200 mit dem GPS-Empfänger des Autos verbunden, wobei die Eingabeeinrichtungen 212, 214 und 220 durch ein Tastaturfeld an dem Armaturenbrett oder durch geeignete Eingabevorrichtungen an dem GPS-System implementiert sind. Als Einrichtung 218 zum Hinzufügen, Ändern und Löschen von Informationseinheiten kann beispielsweise ein CD-Laufwerk vorgesehen sein, wobei der Benutzer durch Einlegen einer CD dem System neue Verwaltungsteile und/oder Informationsteile hinzufügen kann. Die Auswahleinrichtung 206 kann als Software, Firmware oder Hardware und insbesondere als ein Standardprozessor, eine ASIC oder eine programmierbare Logik implementiert sein.

Die Informationsquellen 210a bis 210d sind in Fig. 3 beispielsweise Internetserver, CDs, Festplatten, Radiosender (analog, DAB) oder dergleichen, wobei geeignete Vorrichtungen zum Zugreifen auf die bereitgestellten Informationsquellen eine feste Verdrahtung oder eine Funkübertragung umfassen können. Eine Informationsquelle (z.B. 210a) ist beispielsweise ein CD-Wechsler, der mit der Auswahleinrichtung festverdrahtet ist, während die andere Informationsquellen (z.B. 210d) durch externe Datenbanken gebildet sind, die über eine Funkverbindung mit der Auswahleinrichtung, gekoppelt sind.

Die Verwaltungsteile (104, Fig. 1A), die z.B. auf einer CD-ROM oder einer Festplatte für die Auswahleinrichtung 206 zugänglich gespeichert sind, ist bei einem Ausführungsbeispiel als eine ASCII-Datei mit einer geeigneten Syntax implementiert. Durch eine geeignete Eingabe an einer Tastatur der Einrichtung 218 kann der Benutzer als ASCII-Datei zusätzliche Verwaltungsteile und/oder Informationsteile hinzufügen. Es kann eine spezielle Software vorgesehen sein, so daß der Benutzer die spezielle Syntax der ASCII-Datei nicht kennen muß, sondern derselbe lediglich notwendige Angaben des hinzuzufügenden Verwaltungsteils und/oder Informationsteils eingibt.

Die Positionsangabe liegt vorzugsweise in geographischen Standard-Koordinaten vor. Die Kategorie kann der Benutzer vorzugsweise aus einer Liste von bereits existierenden Kategorien auswählen oder als neue Kategorie eingeben, die das System automatisch dem dynamisch erzeugten Kategoriebaum hinzufügt. Die Verweisangabe gibt der Benutzer in einem Format ein, das der Auswahleinrichtung 206 anzeigt, wo die Informationen gespeichert sind. Die Verweisangabe kann implizit Angaben darüber enthalten, welche Protokolle oder Decodierungsalgorithmen notwendig sind, um auf die Informationen zuzugreifen. In dem Verwaltungsteil kann jedoch ferner eine zusätzliche Angabe vorgesehen sein, die angibt, wie auf den Informationsteil zugegriffen werden muß. Die Angaben über die relative Wichtigkeit und die maximale Häufigkeit der Informationen kann der Benutzer eingeben, um unter Informationen gleicher Kategorie eine zusätzliche Reihenfolge zu definieren, bzw. um zu steuern, wie oft Informationen innerhalb einer vorbestimmten Zeit wiedergegeben werden dürfen.

Über die Eingabeeinrichtung 220 ist es dem Benutzer möglich, bezüglich der existierenden Kategorien Gewichtungen in der durch das System dynamisch erzeugten hierarchischen Struktur festzulegen. Die Kategorien sind beispielsweise in einer Baumstruktur organisiert. In der ersten Ebene befinden sich grob einteilende Kategorien, wie z.B. "Musik", "Restaurants" oder dergleichen. Zu einer Kategorie einer Ebene können Unterkategorien einer nächsten Ebene vorhanden sein. Zu der Kategorie "Musik" existieren beispielsweise die Unterkategorien "Rock", "Pop", "Rap" oder dergleichen, während zu der Kategorie "Restaurants" die Unterkategorien "italienisch", "japanisch" oder dergleichen existieren. Der Benutzer kann den Kategorien und Unterkategorien der Baumstruktur während der Laufzeit eine Gewichtung zuordnen. Die Gewichtung einer Unterkategorie kann beispielsweise als der Durchschnittswert aller Gewichtungen auf dem Weg von der Wurzel des Baumes zu der Unterkategorie berechnet werden.

Durch die Eingabeeinrichtung 212 ist es dem Benutzer möglich, Zusatzkriterien für die Auswahleinrichtung einzugeben. Der Benutzer kann beispielsweise eingeben, in. welcher Beziehung der aktuelle Standort des Benutzers zu einem Standort eines Objekt, für das Informationen anzuzeigen sind, stehen muß, damit diese Informationen in eine engere Auswahl einbezogen wird. Diese Zusatzkriterien können beispielsweise die Angabe einer minimalen und maximalen Entfernung des aktuellen Standortes von der in dem Verwaltungsteil festgelegten Position aufweisen, damit an den Benutzer beispielsweise nur Informationen bezüglich eines Objektes ausgegeben werden, das sich in geeigneter Nähe befindet. Zusätzlich kann die Angabe eines minimalen und maximalen Blickfeldöffnungswinkels vorgesehen sein, um beispielsweise zu verhindern, daß an einen Autofahrer. Informationen zu einem Objekt ausgegeben werden, die sich in Fahrtrichtung hinten befinden. Dies kann durch Angabe eines maximalen und eines minimalen Winkels zwischen der Verbindungsgeraden durch den aktuellen Standort des Benutzers und die Objektposition der Informationseinheit und der Bewegungsrichtung des Benutzers erzielt werden. Weitere Zusatzkriterien könnten Angaben darüber umfassen, welche Ausgabeeinrichtungen bevorzugt sind, so daß ein Autofahrer beispielsweise einstellen kann, daß lediglich Audioinformationen wiedergegeben werden, um nicht von dem Verkehr abgelenkt zu werden.

Durch die Eingabeeinrichtung-214 kann der Benutzer bestimmte Ausgabeeinrichtungen 208a, 208b der Mehrzahl von Ausgäbeeinrichtungen abschalten. Falls die Auswahleinrichtung beispielsweise eine Audiodatei mit zugeordneten Videodaten ausgewählt hat, kann der Benutzer einen Bildschirm 208b abschalten, um lediglich die Audiodaten über einen Lautsprecher 208a ausgeben zu lassen.

Bei der Initialisierung der Vorrichtung von Fig. 3, wie z.B. beim Starten des Systems bei Fahrtantritt, erhält die Auswahleinrichtung 206 Zugriff auf die gespeicherten Verwaltungsteile der Informationseinheiten, wobei die Verwaltungsteile intermittierend aktualisiert werden. Die Auswahleinrichtung empfängt ferner den bestimmten aktuellen Standort des Benutzers/Systems sowie die aktuelle Bewegungsrichtung und Fortbewegungsgeschwindigkeit von der Einrichtung 200.

Ferner können durch den Benutzer geänderte Gewichtungen bezüglich der Kategorien von der Eingabeeinrichtung 220 und die Zusatzkriterien der Eingabeeinrichtung 212 erhalten werden. Die Auswahleinrichtung 206 tastet die Verwaltungsteile im Speicher 202 zyklisch ab und bestimmt bei jedem Durchlauf, ob wiederzugebenden Informationen existieren, und gibt dieselben an die Ausgabesteuerungseinrichtung aus. Während der Laufzeit können die Verwaltungsteile durch die Einrichtung 218 aktualisiert werden (z.B. auch über einen laufenden Empfang via DAB, Internet per Funk, etc.), wodurch die Auswahleinrichtung 206 beim folgenden Zyklus aktualisierte Verwaltungsteile abtastet. Ebenso können die Zusatzkriterien während der Laufzeit verändert werden.

Die oben anhand der Einrichtungen 212 bis 220 beschriebenen Einstellungen der Auswahlkriterien erfolgt bereits vorab und kann durch die angesprochenen. Einrichtungen geändert werden.

In Fig. 4 wird der Auswahlvorgang in der Auswahleinrichtung 206 näher beschrieben. Die Auswahleinrichtung 206 umfaßt vier Eingänge 300, 302, 304 und 306 sowie einen Ausgang 308. Die Auswahleinrichtung umfaßt ferner eine Einrichtung 310 zum Überprüfen anhand der Verwaltungsteile, ob für ein Objekt alle geforderten Standortbeziehungen erfüllt sind. Die Einrichtung 310 ist mit dem Eingang 300 verbunden, um nacheinander den Verwaltungsteil aller im System registrierten Informationseinheiten zu erhalten. Über den Eingang 302 enthält die Einrichtung 310 den aktuellen Standort des Benutzers sowie den Teil der Zusatzkriterien, der die Standortbeziehung angibt, d.h. angibt, in welcher Beziehung der aktuelle Standort zu der Positionsangabe einer Informationseinheit stehen muß, damit die Informationen der Auswahl berücksichtigt werden, wie z.B. die maximale Entfernung und die Angabe des erlaubten Blickfeldöffnungswinkels. Die Einrichtung 310 wählt nur diejenigen Objekte aus, die der Standortbeziehung genügen (siehe Fig.. 4 bei 312). Beispielshaft sind vier Informationsblöcke gezeigt, die sich auf die Objekte A, B, C, D beziehen, die die geographischen Auswahlkriterien erfüllen. Die Informationseinheiten werden einer Einrichtung 314 zum Überprüfen zugeführt, die eine den Informationen zugeordnete gewichtete Kategorie erfaßt und die Informationen mit der relativ höchsten Gewichtung bestimmt. Die Einrichtung 314 empfängt zur Durchführung der Überprüfung durch den Eingang 304 die Gewichtungen der Kategorien. Die Einrichtung 314 leitet folglich lediglich diejenigen Informationen weiter, die der Standortbeziehung genügen und die relativ höchste Gewichtung aufweisen. In dem vorliegenden Fall sind dies beispielsweise lediglich zwei Informationsblöcke betreffend das Objekt A und eines der Objekte B. Die Informationen werden einer Einrichtung 318 zum Anwenden zusätzlicher Angaben des Verwaltungsteils auf die Informationen zugeführt. Die Einrichtung 318 empfängt von dem Eingang 306 die Zusatzinformationen, wie z.B. die im vorhergehenden erwähnte relative Wichtigkeit oder maximale Häufigkeit, und leitet lediglich diejenigen Informationen an den Ausgang 308 weiter, die die relativ höchste Wichtigkeit aufweisen, bzw. den sonstigen Zusatzinformationen entsprechen.

Die am Ausgang 308 bereitgestellten Informationen werden weitergeleitet, und die Ausgabesteuerungseinrichtung 216 verteilt je nach Art die wiederzugebenden Informationen auf die Mehrzahl von Ausgabeeinrichtungen 208, die beispielsweise Lautsprecher 208a und Monitore 208b umfassen.

Die Auswahleinrichtung kann die Auswahl der Informationen, also die Verarbeitung der gespeicherten Verwaltungsteile, auch parallel abtasten bzw. abarbeiten. Ferner kann die Verarbeitung die Auswahlkriterien in dem Verwaltungsteil in beliebiger Reihenfolge anwenden und um Zusatzkriterien erweitern.

Die vorliegende Erfindung schafft ein System, das die Bereitstellung von Informationen über Objekte und abstrakte Daten, die mit einem Standort in Verbindung gebracht werden, ermöglicht. Das System kann autonom arbeiten, ohne auf drahtlose oder leitungsgebundene Datenübermittlung angewiesen zu sein. Die Beschreibung der Objekte oder abstrakten Daten erfolgt durch die Verwaltungsteile der Informationseinheiten. Die Positionsfestlegung in diesen Verwaltungsteilen kann auf dem geographischen Standard-Koordinatensystem basieren.

Das System wertet eine Positionsangabe aus, welche durch externe Quellen zur Verfügung gestellt wird. Diese Positionsangabe beinhaltet einen aktuellen Standort in z.B. geographischen Standard-Koordinaten sowie beispielsweise eine Angabe zur Bewegungsrichtung und Geschwindigkeit, die beispielsweise von dezizierter Hardware oder von kooperierender Software bereitgestellt werden.

Die Objekte und abstrakten Daten, für die Informationen wiedergegeben werden sollen, werden durch den Verwaltungsteil repräsentiert. Die Verwaltungsteile beinhalten beispielsweise eine Positionseingabe in geographischen Standardkoordinaten sowie eine hierarchisch strukturierte Kategorie-Angabe. Weitere Angaben in dem Verwaltungsteil dienen der Verfeinerung des Auswahlprozesses sowie der Darstellung der Informationsobjekte. Durch die Erstellung von Verwaltungsteilen und/oder Informationseinheiten können beliebige Objekte oder abstrakte Daten im Informationssystem definiert werden. Das System erfaßt vorhandene Verwaltungsteile und/oder Informationsteile automatisch beim Systemstart. Weitere Informationseinheiten können zur Laufzeit hinzugefügt werden. Anhand der bekannten Verwaltungsteile, der Informationseinheiten und des aktuellen Standortes des Benutzers erfolgt die Auswahl nach geographischen Kriterien, wie z.B. der Beziehung zwischen dem aktuellen Standort und dem Standort des Objektes, und abstrakten Auswahlkriterien, wie z.B. der Kategorie oder der relativen Wichtigkeit der Informationen. Die Auswahlkriterien sind im wesentlichen frei wählbar und können in weiten Bereichen eingestellt werden.

Die Wiedergabe der Informationen wird durch das Abspielen von Audioinformationen und/oder die Darstellung weiterer multimedialer Inhalte durchgeführt. Der Benutzer des Systems kann zur Laufzeit auf viele Parameter der Auswahl und Darstellung Einfluß nehmen.

Eine konkrete Möglichkeit des Einsatzes dieses Systems ist die Information eines Autofahrers während der Fahrt, wie es im vorhergehenden beschrieben wurde, wobei jedoch auch Einsatzmöglichkeiten, wie z.B. bei Radfahren oder Fußgängern, existieren. Auf einem Datenträger sind z.B. die Verwaltungsteile und die Informationseinheiten, also die zugehörigen multimedialen Inhalte bzw. die informationsenthaltenden Daten, abgespeichert. Das System, das beispielsweise als Notebook-Software oder integrierter Teil des Autoradios implementiert ist, besitzt einen Zugang zu aktuellen Standortinformationen, wie z.B. durch das PKW-eigene GPS-System oder eine dedizierte Hardware, die an einem Notebook angeschlossen ist. Liegt ein Objekt, wie z.B. ein Dom, in geographisch günstiger Lage, d.h. die Beziehung zwischen der Position des Doms und der aktuellen Position des Auto erfüllt eine vorab eingestellte Standortbeziehung, und eine Gewichtung der zugehörigen Kategorie des Informationsobjektes, wie z.B. "Sightseeing", für die Auswahl dieses Informationsobjektes ist ausreichend hoch, und die zusätzlichen Kriterien, wie z.B. relative Wichtigkeit oder maximale Wiederholbarkeit, sind erfüllt, wird die Wiedergabe der Informationen (Daten) über das Objekt eingeleitet. Beim Einsatz des Systems in einem PKW empfiehlt sich die Wahl von Audioinhalten mit ergänzenden graphischen und textlichen Informationen. Der Benutzer hat auch zur Laufzeit des Systems die Möglichkeit auf den Auswahlprozeß und die Darstellungsweise Einfluß zu nehmen wie z.B. durch eine Spezialtastatur in dem Armaturenbrett des Autos.

## Patentansprüche

1. Verfahren zur Wiedergabe einer Information betreffend ein Objekt aus einer Mehrzahl von Informationen, die in einer Mehrzahl von Informationsquellen (116; 210a, 210b, 210c, 210d) bereitgestellt sind, an einen Benutzer oder eine Wiedergabeeinrichtung abhängig von einem Standort des Benutzers oder der Wiedergabeeinrichtung, wobei das Verfahren folgende Schritte umfaßt:
Bestimmen des Standortes;
Auswählen eines Verwaltungsteils aus einer Mehrzahl von Verwaltungsteilen, von denen jeder einen Verweis auf eine der Mehrzahl von Informationsquellen, eine Positionsangabe und ein oder mehrere vorab einstellbare Auswahlkriterien aufweist, abhängig von dem bestimmten Standort und von dem einen oder den mehreren vorab einstellbaren Auswahlkriterien der Mehrzahl von Verwaltungsteilen; und
Ausgeben der Information, die in der Informationsquelle bereitgestellt ist, auf die der Verweis des ausgewählten Verwaltungsteils verweist,
wobei die Auswahlkriterien (110) der Mehrzahl von Informationsquellen eine Kategorie umfassen, und
wobei jeder Kategorie der Mehrzahl von Verwaltungsteilen ein Gewichtungswert zugeordnet werden kann, wobei die Kategorien in einer Baumstruktur organisiert sind, und wobei eine Gewichtung basierend auf den Gewichtungen in der Baumstruktur bestimmt ist, und wobei der Schritt des Auswählens das Auswählen eines Verwaltungsteils aus der Mehrzahl von Verwaltungsteilen abhängig von den Gewichtungen der Mehrzahl von Verwaltungsteilen aufweist.

2. Verfahren nach Anspruch 1, bei dem der Verweis in dem Verwaltungsteil auf eine oder mehrere Informationsquellen verweist, in denen die erwünschte Information betreffend das Objekt abgelegt ist, wobei die Informationsquellen, auf die der Verweis verweist, eine externe Informationsquelle (210d) oder eine interne Datenquelle (210a bis 210 b) sind.

3. Verfahren nach Anspruch 2, bei dem die Kategorie die Art des Objekts angibt.

4. Verfahren nach einem der Ansprüche 1 bis 3, bei dem die Auswahlkriterien der Mehrzahl von Verwaltungseinheiten eine relative Wichtigkeit und eine maximale Wiederholbarkeit umfassen.

5. Verfahren nach einem der Ansprüche 1 bis 4, bei dem die Auswahlkriterien der Mehrzahl von Verwaltungseinheiten ferner eine Angabe (114) von vorab bestimmten Daten enthält, die zusätzlich oder alleine die Nutzung der Verwaltungsteile als Informationsquelle ermöglicht.

6. Verfahren nach Anspruch 5, bei dem die Angabe (114) einen Titel, eine Kurzbeschreibung der Information, auf die der Verweis des Verwaltungsteils verweist, und eine Adresse enthält, über die System-unabhängig weitergehende Informationen bestellbar/abrufbar sind.

7. Verfahren nach einem der Ansprüche 1 bis 4, bei dem weitere Verwaltungsteile existieren, die keine Positionsangabe aufweisen, wobei die Auswahlkriterien der weiteren Verwaltungsteile einen Verweis auf allgemeine Informationsquellen enthalten, und wobei der Schritt des Auswählens das Auswählen eines weiteren Verwaltungsteils aufweist, wenn keine Position bestimmbar ist, keine den geographischen Auswahlkriterien entsprechende Informationsquelle verfügbar ist oder für den Standort keine Informationen betreffend ein Objekt auszugeben sind.

8. Vorrichtung zur Wiedergabe einer Information betreffend ein Objekt aus einer Mehrzahl von Informationen, die in einer Mehrzahl von Informationsquellen (116; 210a, 210b, 210c, 210d) bereitgestellt sind, an einen Benutzer oder eine Wiedergabeeinrichtung abhängig von einem Standort des Benutzers oder der Wiedergabeeinrichtung, wobei die Vorrichtung folgende Merkmale aufweist:
eine Einrichtung (200) zum Bestimmen des Standortes;
eine Einrichtung (206)zum Auswählen eines Verwaltungsteils aus einer Mehrzahl von Verwaltungsteilen, von denen jeder einen Verweis auf eine der Mehrzahl von Informationsquellen, eine Positionsangabe und ein oder mehrere vorab einstellbare Auswahlkriterien aufweist, abhängig von dem bestimmten Standort und von dem einen oder den mehreren vorab einstellbaren Auswahlkriterien der Mehrzahl von Verwaltungsteilen; und
eine Einrichtung (208, 208a, 208b) zum Ausgeben der Information, die in der Informationsquelle bereitgestellt ist, auf die der Verweis des ausgewählten Verwaltungsteils verweist,
wobei die Auswahlkriterien (110) der Mehrzahl von Informationsquellen eine Kategorie umfassen, und
wobei jeder Kategorie der Mehrzahl von Verwaltungsteilen ein Gewichtungswert zugeordnet werden kann, wobei die Kategorien in einer Baumstruktur organisiert sind, und wobei eine Gewichtung basierend auf den Gewichtungen in der Baumstruktur bestimmt ist, und wobei der Schritt des Auswählens das Auswählen eines Verwaltungsteils aus der Mehrzahl von Verwaltungsteilen abhängig von den Gewichtungen der Mehrzahl von Verwaltungsteilen aufweist.

9. Vorrichtung nach Anspruch 8, bei der der Verweis in dem Verwaltungsteil auf eine oder mehrere Informationsquellen verweist, in denen die erwünschte Information betreffend das Objekt abgelegt ist, wobei die Informationsquelle, auf die der Verweis verweist, eine externe Informationsquelle (210d) oder eine interne Datenquelle (210a bis 210 b) sind.

10. Vorrichtung nach Anspruch 9, bei der die Kategorie die Art des Objekts angibt.

11. Vorrichtung nach einem der Ansprüche 8 bis 10, bei der die Auswahlkriterien der Mehrzahl von Verwaltungseinheiten eine relative Wichtigkeit und eine maximale Wiederholbarkeit umfassen.

12. Vorrichtung nach einem der Ansprüche 8 bis 11, bei der die Auswahlkriterien der Mehrzahl von Verwaltungseinheiten ferner eine Angabe (114) von vorab bestimmten Daten enthält, die zusätzlich oder alleine die Nutzung der Verwaltungsteile als Informationsquelle ermöglicht.

13. Vorrichtung nach Anspruch 12, bei der die Angabe (114) einen Titel, eine Kurzbeschreibung der Information, auf die der Verweis des Verwaltungsteils verweist, und eine Adresse enthält, über die system-unabhängig weitergehende Informationen bestellbar/abrufbar sind.

14. Vorrichtung nach einem der Ansprüche 8 bis 13, bei dem weitere Verwaltungsteile existieren, die keine Positionsangabe aufweisen, wobei die Auswahlkriterien der weiteren Verwaltungsteile einen Verweis auf allgemeine Informationsquellen enthalten, und wobei der Schritt des Auswählens das Auswählen eines weiteren Verwaltungsteils aufweist, wenn keine Position bestimmbar ist, keine den geographischen Auswahlkriterien entsprechende Informationsquelle verfügbar ist oder für den Standort keine Informationen betreffend ein Objekt auszugeben sind.

## Claims

1. Method for presenting information regarding an object from a plurality of information provided within a plurality of information sources (116; 210a, 210b, 210c, 210d) to a user or a presentation means depending on a location of the user or the presentation means, the method comprising the following steps:
determining the location;
selecting a management part from a plurality of management parts, each of which comprises a reference to one of the plurality of information sources, a position indication and one or several pre-settable selection criteria, depending on the determined location and on the one or the several pre-settable selection criteria of the plurality of management parts; and
outputting the information provided within the information source which the reference of the selected management part refers to,
wherein the selection criteria (110) of the plurality of information sources include a category, and
wherein a weighting value may be associated with each category of the plurality of management parts, wherein the categories are organized in a tree structure and wherein a weighting is determined based on the weightings within the tree structure and wherein the step of selecting comprises the selection of a management part from the plurality of management parts depending on the weightings of the plurality of management parts.

2. Method according to claim 1, wherein the reference within the management part refers to one or several information sources in which the desired information regarding the object is filed, wherein the information sources which the reference refers to are an external information source (210d) or an internal data source (210a to 210b).

3. Method according to claim 2, wherein the category indicates the type of the object.

4. Method according to any of claims 1 to 3, wherein the selection criteria of the plurality of management units include a relative importance and a maximum repeatability.

5. Method according to any of claims 1 to 4, wherein the selection criteria of the plurality of management units further contain an indication (114) of predetermined data additionally or only enabling the use of the management parts as an information source.

6. Method according to claim 5, wherein the indication (114) contains a title, a brief description of the information which the reference of the management part refers to, and an address via which the further information may be ordered/fetched system-independently.

7. Method according to any of claims 1 to 4, wherein further management parts exist comprising no position indication, wherein the selection criteria of the further management parts comprise a reference to general information sources, and wherein the step of selecting comprises the selection of a further management part if no position may be determined, no information source corresponding to the geographical selection criteria is available or no information regarding an object is to be output for the location.

8. Device for presenting information regarding an object from a plurality of information, provided within a plurality of information sources (116; 210a; 210b, 210c, 210d) to a user or a presentation means depending on a location of the user or the presentation means, the device comprising:
means (200) for determining the location;
means (206) for selecting a management part from a plurality of management parts each of which comprises a reference to one of the plurality of information sources, a position indication and one or several pre-settable selection criteria, depending on the determined location and on the one or several pre-settable selection criteria of the plurality of management parts; and
means (208, 208a, 208b) for outputting the information provided within the information source which the reference of the selected management part refers to,
wherein the selection criteria (110) of the plurality of information sources include a category, and
wherein each category of the plurality of management parts may be associated with a weighting value and wherein the categories are organized in a tree structure, and wherein a weighting is determined based on the weightings within the tree structure, and wherein the step of selecting comprises a selection of a management part from the plurality of management parts depending on the weightings of the plurality of management parts.

9. Device according to claim 8, wherein the reference within the management part refers to one or several information sources in which the desired information regarding the object is filed, wherein the information source which the reference refers to is an external information source (210d) or an internal data source (210a to 210b).

10. Device according to claim 9, wherein the category indicates the type of the object.

11. Device according to any of claims 8 to 10, wherein the selection criteria of the plurality of management units include a relative importance and a maximum repeatability.

12. Device according to any of claims 8 to 11, wherein the selection criteria of the plurality of management units further contains an indication (114) of predetermined data which additionally or only allows the use of the management parts as an information source.

13. Device according to claim 12, wherein the indication (114) contains a title, a brief description of the information which the reference of the management part refers to and an address via which the further information may be ordered/fetched independent of the system.

14. Device according to any of claims 8 to 13, wherein further management parts exist, comprising no position indication, wherein the selection criteria of the further management parts contain a reference to general information sources, and wherein the step of selecting comprises the selection of a further management part if no position may be determined, no information source corresponding to the geographical selection criteria is available or no information regarding an object is to be output for the location.

## Revendications

1. Procédé de reproduction d'une information relative à un objet parmi une pluralité d'informations qui sont mises à disposition dans une pluralité de sources d'informations (116 ; 210a, 210b, 210c, 210d), pour un utilisateur ou un dispositif de reproduction en fonction d'un emplacement de l'utilisateur ou du dispositif de reproduction, le procédé comportant les étapes suivantes consistant à :
déterminer l'emplacement ;
sélectionner une partie de gestion parmi une pluralité de parties de gestion présentant, chacune, un renvoi à une pluralité de sources d'informations, une indication de position et un ou plusieurs critères de sélection pouvant être établis d'avance, en fonction de l'emplacement déterminé et de l'un ou des plusieurs critères de sélection pouvant être établis d'avance de la pluralité de parties de gestion ; et
sortir l'information qui est mise à disposition dans la source d'informations à laquelle renvoie le renvoi de la partie de gestion sélectionnée,
les critères de sélection (110) de la pluralité de sources d'informations comportant une catégorie, et
à chaque catégorie de la pluralité de parties de gestion pouvant être associée une valeur de pondération, les catégories étant organisées selon une structure d'arbre, et une pondération étant déterminée sur base des pondérations dans la structure d'arbre, et l'étape de sélection présentant la sélection d'une partie de gestion parmi la pluralité de parties de gestion en fonction des pondérations de la pluralité de parties de gestion.

2. Procédé selon la revendication 1, dans lequel le renvoi dans la partie de gestion renvoie à une ou plusieurs sources d'informations dans lesquelles est enregistrée l'information désirée relative à l'objet, les sources d'informations auxquelles renvoie le renvoi étant une source d'informations externe (210d) ou une source de données interne (210a à 210b).

3. Procédé selon la revendication 2, dans lequel la catégorie indique la nature de l'objet.

4. Procédé selon l'une des revendications 1 à 3, dans lequel les critères de sélection de la pluralité d'unités de gestion incluent une importance relative et une répétabilité maximale.

5. Procédé selon l'une des revendications 1 à 4, dans lequel les critères de sélection de la pluralité d'unités de gestion contiennent, par ailleurs, une indication (114) de données déterminées d'avance permettant en outre ou seule l'utilisation des parties de gestion comme source d'informations.

6. Procédé selon la revendication 5, dans lequel l'indication (114) contient un titre, une brève description de l'information à laquelle renvoie le renvoi de la partie de gestion et une adresse par laquelle d'autres informations peuvent être sollicitées/appelées en fonction du système.

7. Procédé selon l'une des revendications 1 à 4, dans lequel existent d'autres parties de gestion qui ne présentent pas d'indication de position, les critères de sélection des autres parties de gestion contenant un renvoi à des sources d'informations générales, et l'étape de sélection présentant la sélection d'une autre partie de gestion lorsqu'aucune position ne peut être déterminée, qu'aucune source d'informations correspondant aux critères de sélection géographiques n'est disponible ou qu'aucune information concernant un objet ne doit être sortie pour l'emplacement.

8. Dispositif de reproduction d'une information relative à un objet parmi une pluralité d'informations qui sont mises à disposition dans une pluralité de sources d'informations (116; 210a, 210b, 210c, 210d), pour un utilisateur ou un dispositif de reproduction en fonction d'un emplacement de l'utilisateur ou du dispositif de reproduction, le dispositif présentant les caractéristiques suivantes :
un dispositif (200) destiné à déterminer l'emplacement ;
un dispositif (206) destiné à sélectionner une partie de gestion parmi une pluralité de parties de gestion présentant, chacune, un renvoi à une pluralité de sources d'informations, une indication de position et un ou plusieurs critères de sélection pouvant être établis d'avance, en fonction de l'emplacement déterminé et de l'un ou des plusieurs critères de sélection pouvant être établis d'avance de la pluralité de parties de gestion ; et
un dispositif (208, 208a, 208b) destiné à sortir l'information qui est mise à disposition dans la source d'informations à laquelle renvoie le renvoi de la partie de gestion sélectionnée,
les critères de sélection (110) de la pluralité de sources d'informations comportant une catégorie, et
à chaque catégorie de la pluralité de parties de gestion pouvant être associée une valeur de pondération, les catégories étant organisées selon une structure d'arbre, et une pondération étant déterminée sur base des pondérations dans la structure d'arbre, et l'étape de sélection présentant la sélection d'une partie de gestion parmi la pluralité de parties de gestion en fonction des pondérations de la pluralité de parties de gestion.

9. Dispositif selon la revendication 8, dans lequel le renvoi dans la partie de gestion renvoie à une ou plusieurs sources d'informations dans lesquelles est enregistrée l'information désirée relative à l'objet, les sources d'informations auxquelles renvoie le renvoi étant une source d'informations externe (210d) ou une source de données interne (210a à 210b).

10. Dispositif selon la revendication 9, dans lequel la catégorie indique la nature de l'objet.

11. Dispositif selon l'une des revendications 8 à 10, dans lequel les critères de sélection de la pluralité d'unités de gestion incluent une importance relative et une répétabilité maximale.

12. Dispositif selon l'une des revendications 8 à 11, dans lequel les critères de sélection de la pluralité d'unités de gestion contiennent, par ailleurs, une indication (114) de données déterminées d'avance permettant en outre ou seule l'utilisation des parties de gestion comme source d'informations.

13. Dispositif selon la revendication 12, dans lequel l'indication (114) contient un titre, une brève description de l'information à laquelle renvoie le renvoi de la partie de gestion et une adresse par laquelle d'autres informations peuvent être sollicitées/appelées en fonction du système.

14. Dispositif selon l'une des revendications 8 à 13, dans lequel existent d'autres parties de gestion qui ne présentent pas d'indication de position, les critères de sélection des autres parties de gestion contenant un renvoi à des sources d'informations générales, et l'étape de sélection présentant la sélection d'une autre partie de gestion lorsqu'aucune position ne peut être déterminée, qu'aucune source d'informations correspondant aux critères de sélection géographiques n'est disponible ou qu'aucune information concernant un objet ne doit être sortie pour l'emplacement.
